# EUROPÄISCHE PATENTSCHRIFT

(11) **EP 3 205 811 B1**
(45) Veröffentlichungstag und Bekanntmachung des Hinweises auf die Patenterteilung: **14.09.2022**
(21) Anmeldenummer: 17155209.4
(22) Anmeldetag: 08.02.2017
(51) Int. Cl.: E06C 7/14, E06C 7/18, E06C 1/39

(54) **ABLAGESCHALE FÜR EINE LEITER UND LEITER MIT DIESER ABLAGESCHALE**
STORAGE TRAY FOR A LADDER AND LADDER WITH THIS STORAGE TRAY
PLATEAU POUR UNE ÉCHELLE ET UNE ÉCHELLE AVEC CE PLATEAU

(30) Priorität: 12.02.2016 DE 202016100719 U
(43) Veröffentlichungstag der Anmeldung: 16.08.2017
(73) Patentinhaber: Hailo-Werk Rudolf Loh GmbH & Co. KG, 35708 Haiger (DE)
(72) Erfinder: Pfeifer, Rudolf, 57555 Mudersbach (DE)
(74) Vertreter: Graefe, Jörg

(56) Entgegenhaltungen:
- EP-A1- 1 388 640
- CH-A- 517 891
- DE-C1- 19 803 023
- FR-A1- 2 812 336
- US-A- 5 639 003
- US-A- 5 950 972
- US-A1- 2002 088 668

## Beschreibung

Die vorliegende Erfindung betrifft eine Anordnung mit einer Ablageschale für eine Leiter.

Dokument US 5 950 972 A offenbart eine Anordnung aufweisend eine Ablageschale für eine Leiter gemäß dem Oberbegriff des Anspruchs 1.

Aus dem Dokument DE 20 2007 002 103 U1 ist eine Stufenstehleiter mit einer Ablageschale bekannt. Die Ablageschale verbindet obere Enden von Holmen eines Steigteils der Stufenstehleiter. Die Ablageschale weist verschiedene Löcher auf, die als Aufnahmen zum Einstecken von Werkzeugen wie Schraubendrehern oder zum Einstecken von Handwerkzeugmaschinen wie Akkuschrauber oder Bohrmaschinen dienen können. Außerdem ist ein Fach vorgesehen, in welchem allerlei Gegenstände wie Schrauben oder andere Kleinteile abgelegt werden können. Schließlich ist auch ein sogenannter Eimerhaken vorgesehen, an welchem ein Eimer oder auch andere Gegenstände ein- oder angehängt werden können.

Es hat sich in der Vergangenheit gezeigt, dass die aus dem Dokument DE 20 2007 002 103 U1 bekannte Ablageschale ihren Zweck erfüllt. Gelegentlich wurde aber der Wunsch geäußert, den an dem Eimerhaken angehängten Gegenstand besser zu sichern. Außerdem wurde der Wunsch geäußert, dass man mehrere Gegenstände gleichzeitig an der Ablageschale ein- oder anhängen kann. Außerdem wurde eine größere Flexibilität dahingehend gewünscht, dass an verschiedenen Seiten der Ablageschale Gegenstände ein- oder angehängt werden können.

Hier setzt die vorliegende Erfindung an.

Der vorliegenden Erfindung liegt die Aufgabe zu Grunde, eine Anordnung mit einer Ablageschale vorzuschlagen, die eine größere Flexibilität und eine bessere Sicherung der angehängten Gegenstände ermöglicht.

Diese Aufgabe wird gemäß Anspruch 1 dadurch gelöst, dass die Ablageschale der Anordnung eine erste Aufnahme für ein Teil einer Steckschließe aufweist, die an der Ablageschale befestigt werden kann.

Die Ablageschale der Anordnung kann ferner mehrere zweite Aufnahmen für Haken aufweisen, die an der Ablageschale befestigt werden können.

Eine Steckschließe ist eine Verschlussanordnung wie sie zum Beispiel in dem Dokument DE 203 16 449 U1 beschrieben ist. Üblicherweise werden Steckschließen verwendet, um Gurtverbindungen zu schließen. Steckschließen werden insbesondere an Taschen verwendet, um den Deckel einer Tasche zu verschließen.

Die erste Aufnahme einer erfindungsgemäßen Ablageschale ist ein Durchgangsloch. In diesem Durchgangsloch kann wenigstens ein Anschlag für das erste Teil der Steckschließe angeordnet sein. Mit Hilfe des Anschlags ist ein einfaches Positionieren des ersten Teils der Steckschließe möglich. Bei dem ersten Teil kann es sich um ein männliches Steckschließenteil handeln.

Gemäß der Erfindung kann vorgesehen sein, dass das erste Teil der Steckschließe von einer ersten Seite der Ablageschale in die erste Aufnahme eingeführt ist.

Die erste Aufnahme ist ferner so gestaltet, dass ein zweites Teil der Steckschließe von einer zweiten Seite der Ablageschale in die erste Aufnahme einführbar ist. Dieses zweite Teil der Steckschließe kann ein weibliches Steckschließenteil sein.

Erfindungsgemäß ist vorgesehen, dass die Ablageschale quer zur ersten Aufnahme wenigstens ein erstes Loch hat, durch welches ein Sicherungsmittel zur Sicherung des ersten Teils der Steckschließe in die erste Aufnahme eingeführt ist.

Die zweiten Aufnahmen einer erfindungsgemäßen Ablageschale können zumindest abschnittweise eine nicht kreisförmige erste Querschnittsfläche aufweisen. Diese nicht kreisförmige Querschnittsfläche macht es erforderlich, dass ein Haken nur in einer bestimmten Stellung in die zweite Aufnahme eingesetzt und aus der zweiten Aufnahme entnommen werden kann, wodurch auch ein zufälliges Herausfallen der Haken aus den zweiten Aufnahmen erschwert wird.

Wenigstens eine der zweiten Aufnahmen kann eine Aufnahmerichtung haben, die parallel zu einer Oberseite der Ablageschale ausgerichtet ist. Ebenso kann wenigstens eine der zweiten Aufnahmen eine Aufnahmerichtung haben, die senkrecht zur Oberseite der Ablageschale ausgerichtet ist. Damit ist es möglich, Haken in unterschiedlichen Lagen an der Ablageschale zu befestigen.

Eine erfindungsgemäße Anordnung kann einen Gurt aufweisen. Ein erstes Teil der Steckschließe kann an einem ersten Ende des Gurtes befestigt sein und das erste Teil der Steckschließe kann von der ersten Seite der Ablageschale in die erste Aufnahme der Ablageschale eingeführt sein. In der ersten Aufnahme kann das erste Teil der Steckschließe an dem Anschlag anliegend befindlich befestigt sein.

Die Anordnung kann als Sicherungsmittel, zum Beispiel einen Stift oder einen Bügel oder einen Splintzum Sichern des ersten Teils der Steckschließe gegen ein Herausziehen aus der ersten Aufnahme aufweisen.

Vorzugsweise ist ein zweites Teil der Steckschließe an einem zweiten Ende des Gurtes befestigt. Durch das Verbinden des ersten und des zweiten Steckschließenteils können das erste und das zweite Ende des Gurtes miteinander verbunden sein und eine Schlaufe bilden. Mittels dieser Schlaufe können Gegenstände aufgehängt oder an der Ablageschale oder einem Haken an der Ablageschale aufgehängte Gegenstände gesichert werden.

Bei einer erfindungsgemäßen Anordnung aus einer Ablageschale und einem Haken, kann der Haken einen Einsteckabschnitt aufweisen, der in einer der zweiten Aufnahmen eingesteckt ist.

Der Einsteckabschnitt des Hakens kann an wenigstens einer Stelle oder in einem Bereich eine Querschnittsfläche haben, die der ersten Querschnittsfläche der zweiten Aufnahmen entspricht. Der Einsteckabschnitt des Hakens und die zweiten Aufnahmen wirken wie ein Schlüssel und ein Schloss zusammen, so dass der Haken in möglichst nur einer oder wenigen Stellungen in die zweiten Aufnahmen eingesetzt und wieder aus den zweiten Aufnahmen herausgenommen werden kann.

Der Haken einer erfindungsgemäßen Anordnung kann um ca. 90° abgewinkelt zu dem Einsteckabschnitt einen Zwischenabschnitt aufweisen und um ca. 90° abgewinkelt zu dem Zwischenabschnitt einen Hakenabschnitt aufweisen, wobei der Zwischenabschnitt den Einsteckabschnitt und den Hakenabschnitt miteinander verbindet. Diese zweifache Abwinkelung hat den Vorteil, dass der Hakenabschnitt in einem großen Winkelbereich geschwenkt werden kann, um verschiedene Stellungen relativ zu der Ablageschale einzunehmen.

Weitere Merkmale und Vorteile der vorliegenden Erfindung werden deutlich anhand der nachfolgenden Beschreibung eines bevorzugten Ausführungsbeispiels unter Bezugnahme auf die beiliegenden Abbildungen. Darin zeigen:
- Fig. 1: eine Ansicht der Ablageschale aus der Vogelperspektive,
- Fig. 2: eine Draufsicht auf die Ablageschale,
- Fig. 2a: eine gegenüber der Draufsicht nach Fig. 2 leicht gedrehte Ansicht auf die Ablageschale von oben,
- Fig. 3: eine Ansicht der Ablageschale auf eine Schnittfläche III-III in Fig. 2,
- Fig. 4: eine Ansicht der Ablageschale auf eine Schnittfläche IV-IV in Fig. 2,
- Fig. 5: eine Ansicht der Ablageschale aus der Froschperspektive,
- Fig. 6: eine Ansicht der Ablageschale von der Rückseite (siehe Pfeil VI in Fig. 4)
- Fig. 7: eine Ansicht einer Anordnung aus der erfindungsgemäßen Ablageschale gemäß den Figuren 1 bis 6, einem Bügel, einem Gurt, einer Steckschließe und Haken,
- Fig. 8: eine Schnittansicht der Anordnung und
- Fig. 8a: einen Ausschnitt aus der Schnittansicht der Fig. 8,
- Fig. 9: eine Ansicht der Anordnung auf eine Schnittfläche IX-IX in Fig. 8.,
- Fig. 9a: einen Ausschnitt aus der Schnittansicht der Fig. 9,
- Fig. 10: eine erste Ansicht eines Hakens,
- Fig. 11: eine zweite Ansicht des Hakens und
- Fig. 12: eine Ansicht einer Klammer.

Die in den Figuren dargestellte Ablageschale A weist viele Elemente auf, wie sie schon von der Ablageschale der Stufenstehleiter aus dem Dokument DE 20 2007 002 103 U1 bekannt sind.

Die Ablageschale weist u.a. zwei Stutzen 3 auf, mit denen die Ablageschale in obere Enden von Holmen eines Steigteils einer Stufenstehleiter eingesteckt und an diesen oberen Enden der Holme befestigt werden kann. Die beiden Stutzen 3 werden von einem mittleren Bereich 1 verbunden, in dem ein Fach 2a für die Ablage von Gegenständen vorgesehen ist. Außerdem sind zwei kreisförmige Durchgangslöcher 2b vorgesehen, die als Aufnahmen für Handwerkzeugmaschinen, zum Beispiel für einen Akkuschrauber dienen können.

Ferner weist die Ablageschale zwei an sich bekannte Durchgangslöcher 4 auf, die Stangen 7 eines Bügels 7, 8 aufnehmen können, der verschiebbar in den Holmen der Stufenstehleiter geführt ist, was an sich bereits aus dem Dokument DE 20 2007 002 103 U1 bekannt ist. Insofern wird auf das Dokument DE 20 2007 002 103 U1 verwiesen.

Die Ablageschale weist eine erste Aufnahme 5 auf. Diese wird von einem Durchgangsloch gebildet, das sich von einer Oberseite zu einer Unterseite der Ablageschale A erstreckt und einen im Wesentlichen rechteckigen Querschnitt hat. In den Fig. 7 bis 9a ist dargestellt, dass eine Steckschließe S in der ersten Aufnahme 5 angeordnet ist. Ein erstes Teil S1 der Steckschließe S ist dabei in der Aufnahme 5 befestigt.

Handelt es sich bei dem ersten Teil S1 der Steckschließe S um das männliche Teil der Steckschließe S, ist eine Sicherung dadurch vorhanden, dass beim Einsetzen des männlichen Steckschließenteils S1 zwei nach außen gewölbten Zinken S10 des ersten Steckschließenteils S1 nach innen gedrückt werden, um an einem Anschlag 50 vorbei bewegt zu werden, der in der ersten Aufnahme 5 angeordnet ist. Sobald die nach außen gewölbten Bereiche der Zinken S10 die Anschläge 50 passiert haben, kann ein Absatz S11 des ersten Steckschließenteils S1 an dem Anschlag 50 zu Anlage kommen. Das erste Steckschließenteil S1 des dargestellten Ausführungsbeispiels wird von unten in die erste Ausnehmung 5 eingeführt.

Quer zu der ersten Aufnahme 5 sind in einem Abstand zu einander zwei kleinere Durchgangslöcher 52 vorgesehen, die sich durch die die erste Aufnahme 5 begrenzenden Wandungen 53 der Ablageschale A erstrecken. Die Durchgangslöcher 52 erstrecken sich auch durch eine das Fach 2 begrenzende Wand 53 und eine Wand 53 auf der Rückseite der Ablageschale.

Das in der ersten Aufnahme 5 eingesetzte erste Teil S1 der Steckschließe S weist Durchgangslöcher oder einen durchgehenden Schlitz S12 auf. Durch diese Löcher bzw. den Schlitz S12 im ersten Teil S1 der Steckschließe S und die Durchgangslöcher 52 im Bereich der ersten Aufnahme 5 Schenkel einer u-förmigen Klammer K eingesteckt sind, um das erste Teil S1 der Steckschließe S in der Aufnahme 5 zu sichern.

Auf der den Zinken S10 abgewandten Seite des ersten Teils S1 der Steckschließe S ist ein erstes Ende eines Gurtes G befestigt. An einem zweiten Ende des Gurtes G ist ein zweites Steckschließenteil S2 befestigt, im vorliegenden Beispiel das weibliche Steckschließenteil. Dieses zweite Steckschließenteil S2 hat eine Aufnahme, in welche die Zinken S10 des ersten Steckschließenteils S1 eingeführt und auf an sich bekannte Art einrasten können. Dazu kann das zweite Teil S2 der Steckschließe S von oben in die erste Aufnahme 5 der Ablageschale A eingeführt und auf die Zinken S10 des ersten Teils S1 der Steckschließe S aufgesteckt werden. Der Gurt G bildet dann eine Schlaufe, mit der Gegenstände aufgehängt und gesichert werden können.

Die Ablageschale A weist außerdem zweite Aufnahmen 61, 62 für Haken H auf, die an der Ablageschale A befestigt werden können. Unter den zweiten Aufnahmen 61, 62 gibt es vier zweite Aufnahmen 61, die eine zur Oberseite der Ablageschale A senkrechte Aufnahmerichtung für die Haken H haben. Zwei weitere zweite Aufnahmen 62 haben eine Aufnahmerichtung, die parallel zu der Oberseite der Ablageschale A verläuft. Dadurch ist es möglich, Haken H unterschiedlich ausgerichtet an der Ablageschale A zu befestigen.

Während die in den vier ersten zweiten Aufnahmen 61 eingesteckten Haken H so ausgerichtet sind, das man Gegenstände einhängen kann, sind die zwei zweiten zweiten Aufnahmen 62 so ausgerichtet, dass man einen Gerätestiel, zum Beispiel den Besenstiel eines Besens, mittels des Hakens H aufhängen kann, wie es aus dem Stand der Technik bekannt ist.

Die zweiten Aufnahmen 61, 62 weisen zumindest in einem Bereich 610, 620 eine erste Querschnittsfläche auf, die nicht kreisförmig ist (siehe insbesondere Fig. 2a, zweite Aufnahmen 61, 62). Diese erste Querschnittsfläche ist so gewählt, dass sie an einen Bereich H10 mit einer ersten Querschnittsfläche eines Einsteckabschnitts H1 der Haken H angepasst ist. Der Einsteckabschnitt H1 hat diese erste Querschnittsfläche in dem Bereich H10, der zuerst in die zweiten Aufnahmen 61, 62 gesteckt wird, wenn man einen der Haken H in der zweiten Aufnahme 61, 62 befestigt. Dieser Endbereich H1 mit der ersten Querschnittsfläche wirkt mit dem Bereich 610, 620 der zweiten Aufnahmen 61, 62 mit der ersten Querschnittsfläche ähnlich einem Schlüssel und einem Schlüsselloch zusammen. Ein Einsetzen ist nur in bestimmten Stellungen möglich. Ebenso ist ein Lösen des Hakens, d.h. ein Herausziehen des Einsteckabschnittes des Hakens nur in bestimmten Stellungen möglich. Dadurch ist ein zufälliges Herausfallen zwar nicht vollständig verhindert, aber zumindest stark eingeschränkt.

Vorzugsweise ist es möglich, dass die erste Querschnittsfläche im Endbereich H10 des Einsteckabschnitts H1 zusätzlich ein leichtes Übermaß hat, und der Einstecksteckbereich H1 nur bei einer leichten elastischen Verformung in die zweiten Aufnahmen 61, 62 eingesetzt werden kann. Auch dadurch ist der Haken H gegen ein zufälliges Herausfallen gesichert.

Die zweiten zweiten Aufnahmen 62 können sowohl in einem Anfangsbereich als auch in einem Endbereich (in Einführrichtung der Einsteckabschnitte des Hakens H betrachtet) einen Bereich 620 mit einer ersten Querschnittsfläche aufweisen.

Die Haken H haben neben dem Einsteckabschnitt H1 einen dazu um ca. 90° abgewinkelten Zwischenabschnitt H2. An diesen schließt sich wiederum um 90° abgewinkelt der Hakenabschnitt H3 an, der dem Einhängen oder Anhängen der Gegenstände dient, die an der Ablageschale A befestigt werden sollen. Dieser Hakenabschnitt H3 ist im Wesentlichen U-förmig gebogen und mit einem rutschhemmenden Kunststoffüberzug versehen.

## Patentansprüche

1. Anordnung aufweisend eine Ablageschale (A) für eine Leiter, insbesondere für eine Stufenstehleiter, wobei die Ablageschale (A) wenigstens ein Fach (2b) aufweist, in dem Gegenstände ablegbar sind, wobei die Ablageschale (A) eine erste Aufnahme (5) aufweist,
wobei die Anordnung eine Steckschließe (S) aufweist
wobei die erste Aufnahme (5) für ein erstes Teil (S1) der Steckschließe (S) vorgesehen ist, die an der Ablageschale (A) befestigt ist,
**dadurch gekennzeichnet, dass** die Anordnung zusätzlich ein Sicherungsmittel (K) aufweist, und
dass die Ablageschale (A) quer zur ersten Aufnahme (5) wenigstens ein erstes Loch (52) hat, durch welches das Sicherungsmittel (K) zur Sicherung des ersten Teils (S1) der Steckschließe (S) in die erste Aufnahme (A) eingeführt ist.

2. Anordnung nach Anspruch 1, **dadurch gekennzeichnet, dass** die erste Aufnahme (5) ein Durchgangsloch ist, in dem wenigstens ein Anschlag (50) für das erste Teil (S1) der Steckschließe (S) angeordnet ist.

3. Anordnung nach Anspruch 2, **dadurch gekennzeichnet, dass** das erste Teil (S1) der Steckschließe (S1) von einer ersten Seite der Ablageschale (A) in die erste Aufnahme (5) eingeführt ist.

4. Anordnung nach Anspruch 3, **dadurch gekennzeichnet, dass** ein zweites Teil (S2) der Steckschließe (S) von einer zweiten Seite (S2) der Ablageschale (A) in die erste Aufnahme (5) eingeführt ist.

5. Anordnung nach einem der Ansprüche 1 bis 4, **dadurch gekennzeichnet, dass** die Anordnung einen Gurt aufweist und dass ein erstes Teil (S1) der Steckschließe (S) an einem ersten Ende des Gurtes (G) befestigt ist und das erste Teil (S1) der Steckschließe (S) in der ersten Aufnahme (5) an dem Anschlag (50) in der ersten Aufnahme anliegend befindlich befestigt ist.

6. Anordnung nach Anspruch 5, **dadurch gekennzeichnet, dass** ein zweites Teil (S2) der Steckschließe (S) an einem zweiten Ende des Gurtes (G) befestigt ist.

7. Anordnung nach einem der Ansprüche 1 bis 6, **dadurch gekennzeichnet, dass** die Ablageschale (A) mehrere zweite Aufnahmen (61, 62) für Haken (H) aufweist, die an der Ablageschale (A) befestigt sind.

8. Anordnung nach Anspruch 7, **dadurch gekennzeichnet, dass** die zweiten Aufnahmen (61, 62) zumindest bereichsweise (610, 620) eine nicht kreisförmige erste Querschnittfläche haben.

9. Anordnung nach Anspruch 7 oder 8, **dadurch gekennzeichnet, dass** wenigstens eine zweite Aufnahme (62) eine Aufnahmerichtung hat, die parallel zu einer Oberseite der Ablageschale ausgerichtet ist.

10. Anordnung nach Anspruch 7 oder 8, **dadurch gekennzeichnet, dass** wenigstens eine zweite Aufnahme (61) eine Aufnahmerichtung hat, die senkrecht zur Oberseite der Ablageschale (A) ausgerichtet ist.

11. Anordnung nach einem der Ansprüche 6 bis 10, **dadurch gekennzeichnet, dass** die Anordnung einen Haken (H) aufweist und dass der Haken (H) einen Einsteckabschnitt (H1) aufweist, der in einer der zweiten Aufnahmen (61, 62) eingesteckt ist.

12. Anordnung nach Anspruch 11, **dadurch gekennzeichnet, dass** der Einsteckabschnitt (H1) des Hakens (H) an wenigstens einer Stelle oder in einem Bereich (H10) eine Querschnittsfläche hat, die der ersten Querschnittsfläche in einem Bereich (610, 620) der zweiten Aufnahmen (610, 620) entspricht.

13. Anordnung nach Anspruch 11 oder 12, **dadurch gekennzeichnet, dass** der Haken (H) um ca. 90° abgewinkelt zu dem Einsteckabschnitt (H1) ein Zwischenabschnitt (H2) aufweist und um ca. 90° abgewinkelt zu dem Zwischenabschnitt (H2) einen Hakenabschnitt (H3) aufweist, wobei der Zwischenabschnitt (H2) den Einsteckabschnitt (H1) und den Hakenabschnitt (H3) miteinander verbindet.

## Claims

1. Arrangement having a storage tray (A) for a ladder, in particular for a runged stepladder, wherein the storage tray (A) has at least one compartment (2b) into which objects can be placed, wherein the storage tray (A) has a first receptacle (5),
wherein the arrangement has a snap-fit buckle (S), wherein the first receptacle (5) is provided for a first part (S1) of the snap-fit buckle (S) which is fastened to the storage tray (A), **characterised in that**
the arrangement additionally has a securing means (K), and
**in that** the storage tray (A) has at least one first hole (52) transverse to the first receptacle (5), through which hole the securing means (K) is guided into the first receptacle (A) in order to secure the first part (S1) of the snap-fit buckle (S).

2. Arrangement according to claim 1, **characterised in that** the first receptacle (5) is a through hole in which at least one catch (50) for the first part (S1) of the snap-fit buckle (S) is arranged.

3. Arrangement according to claim 2, **characterised in that** the first part (S1) of the snap-fit buckle (S1) is guided into the first receptacle (5) from a first side of the storage tray (A).

4. Arrangement according to claim 3, **characterised in that** a second part (S2) of the snap-fit buckle (S) is guided into the first receptacle (5) from a second side (S2) of the storage tray (A).

5. Arrangement according to any of claims 1 to 4, **characterised in that** the arrangement has a belt and **in that** a first part (S1) of the snap-fit buckle (S) is secured to a first end of the belt (G) and the first part (S1) of the snap-fit buckle (S) is fastened in the first receptacle (5) so as to abut the catch (50) in the first receptacle.

6. Arrangement according to claim 5, **characterised in that** a second part (S2) of the snap-fit buckle (S) is fastened to a second end of the belt (G).

7. Arrangement according to any of claims 1 to 6, **characterised in that** the storage tray (A) has a plurality of second receptacles (61, 62) for hooks (H) which are fastened to the storage tray (A).

8. Arrangement according to claim 7, **characterised in that** the second receptacles (61, 62) have, at least in regions (610, 620), a non-circular first cross-sectional area.

9. Arrangement according to claim 7 or 8, **characterised in that** at least one second receptacle (62) has a receiving direction which is oriented parallel to an upper side of the storage tray.

10. Arrangement according to claim 7 or 8, **characterised in that** at least one second receptacle (61) has a receiving direction which is oriented perpendicular to the upper side of the storage tray (A).

11. Arrangement according to any of claims 6 to 10, **characterised in that** the arrangement has a hook (H) and **in that** the hook (H) has an insertion section (H1) which is inserted into one of the second receptacles (61, 62).

12. Arrangement according to claim 11, **characterised in that** the insertion section (H1) of the hook (H) has, at least in one location or in a region (H10), a cross-sectional area that corresponds to the first cross-sectional area in a region (610, 620) of the second receptacles (610, 620).

13. Arrangement according to claim 11 or 12, **characterised in that** the hook (H) has an intermediate section (H2) angled at approximately 90° to the insertion section (H1) and has a hook section (H3) angled at approximately 90° to the intermediate section (H2), wherein the intermediate section (H2) connects the insertion section (H1) and the hook section (H3) to each other.

## Revendications

1. Agencement présentant un bac de rangement (A) pour une échelle, en particulier pour un escabeau, dans lequel le bac de rangement (A) présente au moins un compartiment (2b) dans lequel des objets peuvent être déposés, dans lequel le bac de rangement (A) présente un premier logement (5),
dans lequel l'agencement présente une boucle à ouverture latérale (S), dans lequel le premier logement (5) est prévu pour une première partie (S1) de la boucle à ouverture latérale (S), qui est fixée au bac de rangement (A), **caractérisé en ce**
**que** l'agencement présente en outre un moyen de fixation (K), et
en ce que le bac de rangement (A) présente, transversalement au premier logement (5), au moins un premier trou (52) à travers lequel le moyen de fixation (K) est introduit dans le premier logement (A) pour fixer la première partie (S1) de la boucle à ouverture latérale (S).

2. Agencement selon la revendication 1, **caractérisé en ce que** le premier logement (5) est un trou traversant dans lequel au moins une butée (50) est disposée pour la première partie (S1) de la boucle à ouverture latérale (S).

3. Agencement selon la revendication 2, **caractérisé en ce que** la première partie (S1) de la boucle à ouverture latérale (S1) est introduite dans le premier logement (5) par un premier côté du bac de rangement (A).

4. Agencement selon la revendication 3, **caractérisé en ce qu'**une seconde partie (S2) de la boucle à ouverture latérale (S) est introduite dans le premier logement (5) par un second côté (S2) du bac de rangement (A).

5. Agencement selon l'une quelconque des revendications 1 à 4, **caractérisé en ce que** l'agencement présente une sangle et **en ce qu'**une première partie (S1) de la boucle à ouverture latérale (S) est fixée à une première extrémité de la sangle (G) et la première partie (S1) de la boucle à ouverture latérale (S) est fixée dans le premier logement (5) en reposant contre la butée (50) dans le premier logement.

6. Agencement selon la revendication 5, **caractérisé en ce qu'**une seconde partie (S2) de la boucle à ouverture latérale (S) est fixée à une seconde extrémité de la sangle (G).

7. Agencement selon l'une quelconque des revendications 1 à 6, **caractérisé en ce que** le bac de rangement (A) présente plusieurs seconds logements (61, 62) pour des crochets (H), qui sont fixés au bac de rangement (A).

8. Agencement selon la revendication 7, **caractérisé en ce que** les seconds logements (61, 62) présentent au moins par zones (610, 620) une première surface de section transversale non circulaire.

9. Agencement selon la revendication 7 ou 8, **caractérisé en ce qu'**au moins un second logement (62) présente une direction de logement, qui est orientée parallèlement à un côté supérieur du bac de rangement.

10. Agencement selon la revendication 7 ou 8, **caractérisé en ce qu'**au moins un second logement (61) présente une direction de logement, qui est orientée perpendiculairement au côté supérieur du bac de rangement (A).

11. Agencement selon l'une quelconque des revendications 6 à 10, **caractérisé en ce que** l'agencement présente un crochet (H) et **en ce que** le crochet (H) présente une section d'insertion (H1), qui est insérée dans un des seconds logements (61, 62).

12. Agencement selon la revendication 11, **caractérisé en ce que** la section d'insertion (H1) du crochet (H) présente, à au moins un endroit ou une zone (H10), une surface de section transversale, qui correspond à la première surface de section transversale dans une zone (610, 620) des seconds logements (610, 620).

13. Agencement selon la revendication 11 ou 12, **caractérisé en ce que** le crochet (H) présente une section intermédiaire (H2) inclinée d'environ 90° par rapport à la section d'insertion (H1) et une section de crochet (H3) inclinée d'environ 90° par rapport à la section intermédiaire (H2), dans lequel la section intermédiaire (H2) connecte la section d'insertion (H1) et la section de crochet (H3) l'une à l'autre.
